# EUROPÄISCHE PATENTSCHRIFT

(11) **EP 0 084 781 B1**
(45) Veröffentlichungstag und Bekanntmachung des Hinweises auf die Patenterteilung: **25.03.1987**
(21) Anmeldenummer: 83100099.7
(22) Anmeldetag: 07.01.1983
(51) Int. Cl.: E05B 65/52, A45C 13/10

(54) **Gepäckverschluss**
Luggage closure
Fermeture pour bagage

(30) Priorität: 12.01.1982 FR 8200341
(43) Veröffentlichungstag der Anmeldung: 03.08.1983
(73) Patentinhaber: RONIS S.A., F-69264 Lyon Cedex 09 (FR)
(72) Erfinder: Ricouard, Jacques, F-18600 Sancoins (FR); Chappoux, Claude, F-18600 Sancoins (FR)
(74) Vertreter: Cohausz & Florack Patentanwälte

## Beschreibung

Die Erfindung betrifft einen Gepäckverschluß mit einem um eine Achse schwenkbaren Schließhebel, der einen durch einen Schlüssel drehbaren, einen Exzenter aufweisenden Schloßzylinder zum Verriegeln des Schließhebels an der Halterung in Schließstellung trägt, wobei der Schließhebel einen Ansatz aufweist, der mit einer Öffnung in einem Verschlußbeschlag zusammenwirkt.

Bei bekannten Vorrichtungen dieser Art ist der Schließhebel an einem Gleitstück angelenkt, das über eine Stange als Riegel wirkt. Diese Vorrichtung ist kompliziert und kostspielig.

Aus der US-A 3 103 115 ist ein Gepäckverschluß bekannt, bei dem ein am Schloßzylinder befestigter Exzenter hakenförmig ausgebildet ist und mit diesem Haken einen Teil der Halterung untergreift. Dieser Haken ist weniger widerstandsfähig und kann leicht abbrechen, insbesondere wenn das Gepäck Verformungen unterworfen ist.

Es stellte sich daher die Aufgabe, einen Verschluß der eingangs beschriebenen Art zu schaffen, der große Einfachheit mit hoher mechanischer Festigkeit verbindet. Erfindungsgemäß wird diese Aufgabe bei einem Verschluß der eingangs genannten Art dadurch gelöst, daß der Exzenter axial vom Schloßzylinder absteht und sich in Schließstellung an einen Zapfen der Halterung anlegt. Hierdurch wird ein Verschluß geschaffen, bei dem im sperrenden Zustand nur noch zwei Teile aneinander anschlagen, wodurch die Widerstandsfähigkeit des Verschlusses, insbesondere bei einer Verformung des Gepäcks, erhöht wird.

Eine vorteilhafte Ausgestaltung der Erfindung ist im Unteranspruch angeführt.

An Hand der Zeichnungen wird die Erfindung näher erläutert. Es zeigen :
Figur I eine Seitenansicht, teilweise im Längsschnitt, eines Ausführungsbeispiels des Verschlusses gemäß der Erfindung in Öffnungsstellung ;
Figur II eine Schnittansicht längs der Linie A-A in Figur I ;
Figur 111 eine Ansicht wie Figur I mit der Vorrichtung in Schließstellung ;
Figur IV eine Schnittansicht längs der Linie B-B in Figur 111 ; und
Figur V eine Draufsicht auf die in den Figuren I bis IV dargestellte Vorrichtung beim Schließen über dem Verschlußbeschlag.

Die Vorrichtung besteht aus einem Schließhebel 1 und einer Halterung 2. Der Schließhebel 1 trägt einen drehbaren Schloßzylinder 3, der durch einen (nicht dargestellten) codierten Schlüssel betätigt werden kann und der an der Halterung 2 durch einen Stift 4 angelenkt ist, der die Drehachse bildet.

An einem Ende enthält die Halterung 2 ein Gleitstück 5, das durch eine Feder 6 nach außen gedrückt wird. Das innere Ende des Zylinders 3 weist einen Exzenter 7 auf, der sich in Schließstellung des Hebels 1 beim Drehen des Zylinders 3 an einen passend geformten Zapfen 8 an der Halterung 2 anlegt. Der Schließhebel 1 ist mit einem Ansatz 9 versehen, der beim Schließen in eine Öffnung 16 eines Verschlußbeschlages 10 eindringt, der mit dem Deckel des Gepäckstückes verbunden ist.

Das Gleitstück 5 wird im Innern durch eine Schräge 11 begrenzt, die in Schließstellung mit der Kante 12 eines Ausschnitts 13 des Schließhebels zusammenwirkt und dem Hebel 1 eine stabile Stellung verleiht. Das dem Ausschnitt 13 gegenüberliegende Ende des Schließhebels 1 weist eine Vertiefung 14 auf, um dem Benutzer das Andrücken des Daumens zu erleichtern.

In Schließstellung wird das Entriegeln durch Drehen des Zylinders 3 vorgenommen, wodurch sich der Exzenter 7 von dem Zapfen 8 entfernt. Ein Druck auf die Vertiefung 14 bewirkt eine Drehung des Schließhebels 1, wobei die Schräge 11 des Gleitstücks 5 an der Kante 12 des Ausschnitts 13 entlang und gegen die Wirkung der Feder 6 nach innen gleitet. Am Ende der Drehung des Schließhebels 1 befindet sich das Gleitstück 5 außerhalb des Schließhebels 1 und legt sich an den Rand des Schließhebels 1 an, dessen Lage dadurch stabilisiert wird. Man beachte, daß die Achse 4 so angeordnet ist, daß die Schließkraft (ausgeübt durch Druck auf den Schließhebel im Bereich des Ausschnitts 13) viel kleiner als die Öffnungskraft ist.

## Patentansprüche

1. Gepäckverschluß mit einem um eine Achse schwenkbaren Schließhebel (1), der einen durch einen Schlüssel drehbaren, einen Exzenter (7) aufweisenden Schloßzylinder (3) zum Verriegeln des Schließhebels an der Halterung (2) in Schließstellung trägt, wobei der Schließhebel (1) einen Ansatz (9) aufweist, der mit einer Öffnung (16) in einem Verschlußbeschlag (10) zusammenwirkt, dadurch gekennzeichnet, daß der Exzenter (7) axial vom Schloßzylinder (3) absteht und sich in Schließstellung an einen Zapfen (8) der Halterung (2) anlegt.

2. Gepäckverschluß nach Anspruch 1, dadurch gekennzeichnet, daß die Halterung (2) ein durch eine Feder (6) nach außen gedrücktes Gleitstück (5) enthält und daß der Schließhebel (1) einen Ausschnitt (13) aufweist, der sich in Schließstellung des Schließhebels (1) in Flucht mit dem der Feder (6) gegenüberliegenden Ende Schräge (11) des Gleitstücks (5) befindet.

## Claims

1. Luggage catch having a closure lever (1) pivotable about an axis and carrying a lock cylinder (3), which is rotatable by a key and comprises an eccentric (7), for locking the closure lever on the retaining fitting (2) in the closure position, the closure lever (1) comprising a projection (9) which co-operates with an opening (16) in a catch fitting (10), characterised in that the eccentric (7) protrudes axially from the lock cylinder (3) and in the closure position applies itself to a peg (8) of the retaining fitting (2).

2. Luggage catch according to Claim 1, characterised in that the retaining fitting (2) contains a slide piece (5) pressed outwards by a spring (6) and in that the closure lever (1) has an aperture (13) which, when the closure lever (1) is in the closure position, is situated in alignment with the end (slope 11) of the slide piece (5) lying opposite to the spring (6).

## Revendications

1. Dispositif de fermeture de bagage avec un levier de fermeture (1) pivotant autour d'un axe qui porte un barillet (3) de serrure pivotant sous l'action d'une clé pour le verrouillage du levier de fermeture sur le support (2) en position de fermeture, le levier de fermeture (1) présentant une saillie (9) qui coopère avec une ouverture (16) dans une gâche de fermeture (10), caractérisé par le fait que l'excentrique (7) est décalé axialement par rapport au barillet (3) et bute sur un téton (8) du support (2) en position de fermeture.

2. Dispositif selon la revendication 1, caractérisé par le fait que le support (2) contient un coulisseau (5) rappelé vers l'extérieur par un ressort (6) et que le levier de fermeture (1) comporte une fenêtre (13) qui, en position de fermeture du levier de fermeture (1), est en regard du biseau (11) de l'extrémité du coulisseau (5) opposée au ressort (6).
